# EUROPÄISCHE PATENTSCHRIFT

(11) **EP 0 040 340 B1**
(45) Veröffentlichungstag und Bekanntmachung des Hinweises auf die Patenterteilung: **28.09.1983**
(21) Anmeldenummer: 81103299.4
(22) Anmeldetag: 02.05.1981
(51) Int. Cl.: B22D 41/08

(54) **Schieberplatte für Schieberverschlüsse und Schieberverschluss**
Sliding plate for sliding gate closures and sliding gate closure
Plaque de tiroir pour obturateurs coulissants et obturateur coulissant

(30) Priorität: 17.05.1980 DE 8013402 U
(43) Veröffentlichungstag der Anmeldung: 25.11.1981
(73) Patentinhaber: Thyssen Aktiengesellschaft vorm. August Thyssen-Hütte, 47166 Duisburg (DE); Martin & Pagenstecher GmbH, D-51063 Köln (DE)
(72) Erfinder: Bauer, Gerhard, Dr., D-4130 Moers 2 (DE); Hees, Eckart, D-4220 Dinslaken-Hiesfeld (DE); Beckers, Karl-Dieter, D-5206 Neunkirchen-Seelscheid (DE)
(74) Vertreter: Cohausz & Florack Patentanwälte

## Beschreibung

Die Erfindung betrifft eine Schieberplatte, bestehend aus einer in einen Rahmen eingespannten einstückigen Platte aus feuerfestem Material als Kopf- oder Schieberplatte für Schiebeverschlüsse an den Ausgußöffnüngen metallurgischer Gefäße, wobei die Platte zwischen zwei durch Schrauben lösbar miteinander verbundenen an gegenüberliegenden Schmalseiten der Platte anliegenden Rahmenteilen eingespannt ist. Ferner betrifft die Erfindung einen Schieberverschluß.

Derartige Kopf- oder Schieberplatten sind z. B. aus der DE-B2-2 620 423 bekannt. Die Feuerfest-Platte mit der Durchflußöffnung für das schmelzflüssige Metall wird in einen etwa C-förmigen Rahmen eingesetzt. Danach wird die offene Längsseite des Rahmens durch Anschrauben einer Leiste geschlossen und damit die Platte fest in den Rahmen eingespannt. Zur Führung der Platte in dem Rahmen sind ihre Längskanten abgeschrägt und in entsprechend geformten Nuten in den Rahmen-Längsseiten eingesetzt.

Die Herstellung des Rahmens ist verhältnismäßig aufwendig und daher teuer. Auch das Abschrägen der Längskante erfordert zusätzlichen Aufwand und birgt darüber hinaus die Gefahr, daß es beim Einsetzen oder Herausnehmen der Platten aus dem Rahmen zu Kantenbrüchen kommt. Aufgrund der Formgestaltung des bekannten Rahmens ist es nämlich nicht möglich, das Einsetzen und Herausnehmen der Platte in den bzw. aus dem Rahmen in der Rahmenebene durchzuführen. Nach Lösen der Längsleiste vom Rahmen wird die Platte erst ein Stück in der Rahmenebene relativ zu diesem verschoben, bis die abgeschrägte Längsseite der Platte außer Eingriff mit der Nut an der Rahmen-Längsseite kommt Dann muß die Platte an der gegenüberliegenden Kante hochgehoben und in Richtung senkrecht zur Rahmenebene aus dem Rahmen entfernt werden. Diese Handhabung beim Montieren und Demontieren der Kopf- oder Schieberplatte ist verhältnismäßig umständlich und mit der Gefahr von Beschädigungen an der ohnehin sehr spröden Feuerfest-Platte verbunden.

Aufgabe der vorliegenden Erfindung ist die Schaffung einer Kopf- oder Schieberplatte, bei welcher der die Platte spannende Rahmen verhältnismäßig einfach ausgebildet und leicht und ohne Gefahr von Beschädigungen an der Platte montiert und demontiert werden kann, und-die Schaffung eines zugehörigen Schieberverschlusses.

Zur Lösung dieser Aufgabe wird eine Schieberplatte der eingangs genannten Gattung und ein zugehöriger Schieberverschluß mit den in den Ansprüchen gekennzeichneten Merkmalen vorgeschlagen.

Die erfindungsgemäße Schieberplatte bietet folgende Vorteile:
- die Rahmenteile sind gleich ausgebildet,
- sie können durch Kanten handelsüblicher Profile, z. B. U-Profile, einfach und preiswert hergestellt werden,
- die Rahmen passen sich dem Verlauf der Schmalflächen der Feuerfest-Platte an, liegen also auf der gesamten Fläche gleichmäßig an, so daß sich die Anpreßkraft praktisch gleichmäßig auf den gesamten Umfang der Platte verteilt; örtliche Flächenpressungsspitzen treten dabei nicht auf,
- eine Bearbeitung der Platte ist nicht erforderlich,
- die Montage und Demontage ist denkbar einfach; eine Berührung der Platte ist dabei nicht erforderlich; nach dem Lösen der Schrauben. können die Rahmenteile von beiden Seiten der Platte abgenommen und zum Einspannen einer neuen Platte eingesetzt werden.

Anhand des in der Zeichnung dargestellten Ausführungsbeispiels wird die Erfindung näher erläutert.

Fig. 1 zeigt eine erfindungsgemäße Schieberplatte und

Fig. 2 einen zugehörigen Schieberverschluß. Die perspektivisch dargestellte Kopf- oder Schieberplatte gemäß Fig. 1 besteht aus der achteckigen Feuerfest-Platte 1, 1a, in der ein Loch 2 als Durchtrittsöffnung für schmelzflüssiges Metall beim Öffnen des Schieberverschlusses an der Ausgußöffnung metallurgischer Gefäße fließen kann.

Die Feuerfest-Platte 1, a wird von zwei gleich ausgebildeten Rahmenteilen 3 eingespannt. Die Rahmenteile 3 sind so geformt, daß sie jeweils an drei Schmalflächen an gegenüberliegenden Seiten der achteckigen Feuerfest-Platte 1, 1a gleichmäßig anliegen. Die Verbindung der Rahmenteile 3 erfolgt über Schraubenbolzen 4, die durch jeweils gegenüberliegende Enden der beiden Rahmenteile 3 hindurchgeführt sind. Die Rahmenteile 3 mit den Schraubenbolzen 4 bilden quasi eine Klammer, welche die Feuerfest-Platte 1, a einspannt.

Zum paßgenauen Einsetzen der erfindungsgemäßen Kopf- bzw. Schieberplatte 1, 1a in den Schieberverschluß können Bohrungen oder Schlitze 5 für den Durchtritt von am Schieberverschluß angebrachten Paßstiften 8 vorgesehen sein.

Fig. zeigt die Ausgußöffnung 10 im Boden eines Gießgefäßes 11. Der Schieberverschluß 12 für die Ausgußöffnung weist eine metallische Montageplatte 6 auf, die am Boden des Gießgefäßes 11 befestigt ist.

An der Montageplatte 6 ist das Schiebergehäuse 9 über die Drehverbindung 13 aufklappbar verbunden. Fig. 2 zeigt die aufgeklappte Position, die zur Montage bzw. Demontage der Kopf-und Schieberplatte 1,1a dient.

Im zusammengeklappten Betriebszustand greifen die Klappschrauben 14 an der Montageplatte 6 in die zugehörigen Schlitze 15 am Schiebergehäuse 9 ein.

Auf der Montageplatte 6 ist die Kopfplatte 1 angeordnet. Zur Befestigung der Kopfplatte 1 dienen die Paßstifte 8, die in die Schlitze 5 in den Rahmenteilen 3 der Kopfplatte eingreifen.

Der Schieberwagen 7, der in nicht dargestellten Führungen im Schiebergehäuse 9 mit Hilfe des Hydraulikzylinders 16 schiebbar ist, ist ebenfalls mit Paßstiften 8, die in die Schlitze 5 in den Rahmenteilen 3 der Schieberplatte 1a eingreifen, ausgerüstet.

Die an der Montageplatte 6 bzw. dem Schieberwagen 7 des Schieberverschlusses angebrachten Paßstifte 8 und die zugehörigen Schlitze 5 der Kopf- bzw. Schieberplatte 1, 1a haben eine leicht konische Form, so daß die Platten an der Montageplatte bzw. dem Schieberwagen ohne Schwierigkeiten angebracht werden können und nach dem Andrücken einen festen Sitz aufweisen. Die erfindungsgemäßen Bohrungen bzw. Schlitze 5 zusammen mit den Paßstiften ermöglichen jedoch auch eine entsprechend einfache Demontage der verschlissenen Platten.

Werden die erfindungsgemäßen Schieberplatten bei einem Dreiplatten-Schieberverschluß verwendet, so ergibt sich ein weiterer Vorteil dadurch, daß die Kupplung des Hydraulikzylinders 16, welcher die mittlere Platte zum Öffnen und Schließen des Schieberverschlusses bewegt, direkt an einem Schraubbolzen 4 der erfindungsgemäßen Schieberplatte angreifen kann.

Statt der dargestellten Achteckform der Platte 1 kann auch eine andere Mehreckform, aber auch eine runde oder ovale gewählt werden, wobei die Rahmenteile 3 dann der Plattenform entsprechend anzupassen sind, damit eine gleichmäßige Anlage der Rahmenteile an den Plattenschmalseiten als Voraussetzung für einen Verzicht auf Fugenmasse, z. B. Mörtel, sichergestellt ist.

## Patentansprüche

1. Schieberplatte, bestehend aus einer in einem Rahmen (3) eingespannten einstückigen Platte aus feuerfestem Material als Kopf- oder Schieberplatte (1, 1a) für Schieberverschlüsse (12) an. den Ausgußöffnungen (10) metallurgischer Gefäße, wobei die Platte (1, 1a) zwischen zwei durch Schrauben (4) lösbar miteinander verbundenen an gegenüberliegenden Schmalseiten der Platte (1, 1a) anliegenden Rahmenteilen (3, 3) eingespannt ist, dadurch gekennzeichnet, daß die beiden Rahmenteile (3, 3) gleich sowie bezüglich der Einspannung der Platten (1, 1a) achssymmetrisch ausgebildet und daß die Umfangsseiten der Platten (1, 1a) und der zugehörigen Spannflächen der Rahmenteile (3, 3) eben ausgebildet sind.

2. Schieberplatte nach Anspruch 1, dadurch gekennzeichnet, daß die Platte (1, 1a) achteckig ist und durch die jeweils an drei Flächen an gegenüberliegenden Schmalseiten (1, 1a) anliegenden Rahmenteile (3,3) eingespannt ist.

3. Schieberplatte nach Anspruch 1 oder 2, dadurch gekennzeichnet, daß in den Rahmenteilen (3, 3) Löcher oder Schlitze (5) für den Durchtritt von Paßstiften (8) vorgesehen sind.

4. Schieberverschluß an der Ausgußöffnung (10) eines metallurgischen Gefäßes (11), der die Kopfplatte (1) und die Schieberplatte (1a) der Ansprüche 1 bis 3 aufweist, mit einem die Schieberplatte (1a) aufnehmenden Schieberwagen (7), der in Führungen des Schiebergehäuses (9) schiebbar und nach oben gegen die auf einer am Boden des Gießgefäßes (11) befestigten Montageplatte (6) angeordneten Kopfplatte (1) drückbar ist, dadurch gekennzeichnet, daß der Schieberwagen (7) und die Montageplatte (6) jeweils Paßstifte (8) zum Eingreifen in die Bohrungen oder Schlitze (5) in den Rahmenteilen (3,3) der Kopfplatte (1) sowie der Schieberplatte (1a) aufweisen.

## Claims

1. Slide plate comprising a one-piece plate which is clamped in a frame (3) and is made of refractory material as a head plate or slide plate (1,1 a) for slide closures (12) at the outlet orifices (10) of metallurgical vessels, the plate (1, 1a) being clamped between two frame portions (3, 3) which are connected releasably to one another by bolts (4) and which abut on opposite narrow sides of the plate (1, 1 a), characterised in that the two frame portions (3,3) are constructed identically and also so as to be axially symmetrical as regards the clamping of the plates (1, 1 a), and that the peripheral sides of the plates (1, 1a) and of the associated clamping surfaces of the frame portions (3, 3) are of plane shape.

2. Slide plate according to claim 1, characterised in that the plate (1, 1a) is octagonal and is clamped by the frame portions (3, 3) abutting in each case at three surfaces on opposite narrow sides (1, 1e).

3. Slide plate according to claim 1 or 2, characterised in that holes or slots (5) are provided in the frame portions (3, 3) for the passage therethrough of locating pins (8).

4. Slide closure at the outlet orifice (10) of a metallurgical vessel (11), which comprises the head plate (1) and the slide plate (I a) of claims 1 to 3, with a slide carriage (7) which accommodates the slide plate (1 a) and which is adapted to slide in guides of the slide housing (9) and to be pressed upwardly against the head plate (1) which is arranged on a mounting plate (6) secured to the bottom of the casting vessel (11), characterised in that the slide carriage (7) and the mounting plate (6) each comprise locating pins (8) for engaging in the holes or slots (5) in the frame portions (3, 3) of the head plate (1) and of the slide plate (1a).

## Revendications

1. Plaque coulissante, constituée d'une plaque monobloc en matériau réfractaire montée dans un bâti (3) et formant plaque de tête ou de vanne (1, 1a) pour des vannes de fermeture (12) d'ouvertures de coulée (10) de cuves métallurgiques, la plaque (1,1a) étant montée entre deux parties de bâti (3, 3) reliées l'une à l'autre de manière démontable au moyen de boulons (4) et adjacentes aux petits côtés opposés de la plaque (1, 1a), caractérisée par le fait que les deux parties de bâti (3, 3) sont semblables et de formes symétriques axialement pour ce qui concerne le montage des plaques (1, 1a) et les bords périphériques des plaques (1, 1a) ainsi que les surfaces de tension correspondantes des parties de bâti (3,3) ont une forme plane.

2. Plaque coulissante selon la revendication 1, caractérisée par le fait que la plaque (1,1a) est octogonale et est montée par les parties de bâti (3,3) adjacentes respectivement à trois surfaces sur des petits côtés opposés de la plaque (1, la).

3. Plaque coulissante selon l'une des revendications 1 et 2, caractérisée par le fait que des trous ou des rainures (5) sont prévus dans les parties de bâti (3, 3) pour le passage de goujons d'assemblage (8).

4. Vanne de fermeture pour ouverture de coulée (10) d'une cuve métallurgique (11) présentant la plaque de tête (1) et la plaque coulissante (1 a) des revendications 1à 3, avec un chariot coulissant (7) recevant la plaque coulissante (1a), monté coulissant dans des glissières du carter de glissière (9) et pouvant être poussé vers le haut contre une plaque de tête (1) disposée sur une plaque de montage (6) fixée au fond du récipient de coulée (11), caractérisée par le fait que le chariot coulissant (7) et la plaque de montage (6) présentent respectivement des goujons d'assemblage (8) pour s'engager dans les alésages ou rainures (5) dans les parties de bâti (3,3), de la plaque de tête (1) et de la plaque coulissante (1a).
